# FASCICULE DE BREVET EUROPEEN

(11) **EP 2 888 970 B1**
(45) Date de publication et mention de la délivrance du brevet: **17.08.2016**
(21) Numéro de dépôt: 14199880.7
(22) Date de dépôt: 22.12.2014
(51) Int. Cl.: A45D 2/00, A45D 6/00, A45D 1/06, A45D 1/18

(54) **Appareil de coiffure équipé d'un moyen de verrouillage d'un accessoire**
Frisiergerät, das mit einem Verriegelungssystem eines Zubehörteils ausgestattet ist
Hair styling apparatus provided with a means for locking an accessory

(30) Priorité: 30.12.2013 FR 1363686
(43) Date de publication de la demande: 01.07.2015
(73) Titulaire: SEB S.A., 69130 Ecully (FR)
(72) Inventeur: Ngo, Eddy, 69007 Lyon (FR); Durif, Pierre, 38122 Monsteroux Milieu (FR); Maisonneuve, Martial, 38090 Villefontaine (FR); Vacheron, Xavier, 69740 Genas (FR)
(74) Mandataire: Guéry-Jacques, Géraldine

(56) Documents cités:
- EP-A1- 1 652 445
- US-A1- 2005 236 009
- US-A1- 2011 220 141
- US-A1- 2013 247 934

## Description

La présente invention concerne un appareil de coiffure, du type lisseur, comportant deux bras permettant un traitement thermique des cheveux par pincement et équipé d'accessoires amovibles. De tels accessoires peuvent être des peignes permettant de démêler et coiffer les cheveux durant un pré-lissage, et peuvent être retirés pour une finition du lissage voire simplement pour un nettoyage des peignes et de l'appareil de coiffure.

Les appareils de coiffure du type lisseur sont connus de l'homme du métier. Il ressort notamment de l'art antérieur les publications EP 1 652 445 B1 et US 2011/0220141 A1 qui divulguent, chacune, un appareil de coiffure comprenant deux bras articulés entre eux pour former une pince et comprenant chacun un système de chauffe permettant le traitement des cheveux lors de leur pincement entre ces deux bras. L'appareil de coiffure comprend deux peignes montés en liaison glissière sur l'un des deux bras dans la direction de son axe longitudinal. Chaque liaison glissière est constituée d'une rainure longitudinale agencée sur le bras et d'un rail longitudinal agencé sur le peigne et de forme complémentaire à ladite rainure. Le rail du peigne est introduit dans la rainure du bras, ce qui permet le guidage et le coulissement du peigne sur le bras pour sa mise en place et son retrait. Dans le document EP 1 652 445 B1, le peigne est simplement engagé en liaison glissière sur le bras ; seule la force de frottement exercée entre le rail et la rainure permet le maintien en position du peigne sur le bras. Il en est de même dans le document US 2011/0220141 A1 qui prévoit toutefois, dans une variante, un emboîtement entre le rail et la rainure pour le maintien du peigne sur le bras.

On comprend que selon cette conception de l'appareil de coiffure, tel que décrit dans les publications EP 1 652 445 B1 et US 2011/0220141 A1, il est nécessaire d'exercer un frottement suffisamment important entre le rail et la rainure pour maintenir en position convenablement le peigne sur le bras durant l'utilisation de l'appareil de coiffure et, par conséquent, de prévoir un montage plus ou moins serré entre ces éléments. Cela présente pour inconvénient de rendre difficile la mise en place du peigne sur le bras du fait du frottement exercé durant le coulissement du rail dans la rainure. Il en est de même lors du retrait du peigne, cette difficulté pouvant être accentuée du fait de la dilatation du rail et/ou de la rainure engendrée par l'actionnement du système de chauffe. En outre, l'usage de l'appareil de coiffure peut entraîner une usure du rail et/ou de la glissière, ce qui, à force d'utilisation, engendre du jeu dans la liaison glissière et, par conséquent, un mauvais maintien du peigne sur le bras.

Le but de la présente invention est de pallier les inconvénients des appareils de coiffure connus et de fournir un appareil de coiffure ayant un moyen de verrouillage d'accessoire de traitement de cheveux permettant un montage de celui-ci plus facile.

Un autre but de l'invention est un moyen de verrouillage d'un accessoire plus fiable et plus robuste.

A cet effet, l'invention concerne un appareil de coiffure destiné à la mise en forme des cheveux, comprenant deux bras montés sur une charnière dont au moins un comprend une plaque chauffante, lesdits bras étant configurés pour former une pince permettant à ladite plaque chauffante de mettre en forme les cheveux; au moins un accessoire de traitement des cheveux destiné à être assemblé en liaison glissière sur au moins un des deux bras, ledit bras comportant une rainure dans l'axe longitudinal du bras destinée à recevoir et maintenir ledit accessoire; un moyen de verrouillage permettant, d'une part, une position de travail attachée selon laquelle l'au moins un accessoire est bloqué dans la rainure et, d'autre part, une position de travail détachée selon laquelle l'au moins un accessoire est détaché du bras. Ledit moyen de verrouillage comprend au moins une pièce montée flexible sur soit ledit accessoire soit ladite rainure, ladite pièce étant destinée à venir en appui contre respectivement soit une partie de l'accessoire soit une partie de la rainure pour définir une surface d'appui plastique - métal.

On entend par « surface d'appui plastique - métal » un appui d'une surface en plastique contre une surface en métal. Une surface d'appui définie par une pièce plastique en contact contre une pièce métallique permet d'avoir un verrouillage plus sûr et plus fiable, grâce à la diminution de dilatation en cas de chauffe. De plus, le fait d'apporter une pièce flexible au moyen de verrouillage permet de supprimer le maintien par friction et de prévoir un jeu de montage moins serré, ce qui rendra le coulissement de l'accessoire plus fluide dans la rainure.

Un accessoire de traitement des cheveux permet d'apporter un soin ou un traitement ou une mise en forme ou un démelage ou un brossage des cheveux avant ou après ou pendant la chauffe. Dans le but de bien séparer les cheveux et de les étaler correctement sur les plaques chauffantes, l'accessoire peut comprendre par exemple un peigne ou une brosse.

Avantageusement, le moyen de verrouillage est agencé à l'une des extrémités de ladite rainure, préférablement à l'extrémité proximale de ladite charnière et au fond de la rainure. Ceci permet d'éviter la casse des pièces et de rendre l'appareil plus robuste. L'agencement au fond permet d'avoir un maintien symétrique.

De surcroît, ladite pièce est une lame ressort en métal ayant au moins une partie protubérante destinée à former partiellement ladite surface d'appui. La partie protubérante permet de rendre la surface d'appui plus stable et de bien accrocher l'accessoire dans la rainure.

Selon l'invention, une paroi de ladite rainure est au moins partiellement en plastique, ladite paroi peut être le fond de la rainure ou bien une paroi latérale. Ledit accessoire comprend une barre de guidage dont au moins une surface est en plastique. L'utilisation du plastique dans ces composants permet de réduire le coût du produit et de faciliter leur fabrication.

Selon un premier mode de réalisation de l'invention, ladite lame ressort est solidaire sur ladite paroi en plastique, et ladite surface de l'accessoire présente un logement destiné à recevoir ladite partie protubérante. Ainsi, ladite surface d'appui est constituée de la partie protubérante et du logement. Le fait de relier la lame ressort à la rainure permet de diminuer le coût du produit lorsqu'il y a plusieurs accessoires interchangeables entre eux.

Selon un deuxième mode de réalisation de l'invention, ladite lame ressort est solidaire audit accessoire, et ladite paroi de ladite rainure présente un logement destiné à recevoir ladite partie protubérante. Ainsi, ladite surface d'appui est constituée de la partie protubérante et du logement.

Selon une première variante de l'accessoire , il comprend un peigne présentant une série de dents en plastique. Ceci permet de démêler les cheveux durant leur mise en forme et de bien répartir la mèche à traiter sur la plaque chauffante.

Selon une deuxième variante de l'accessoire, il comprend une brosse présentant une série de touffes de soies, comme par exemple des poils. Ceci permet de brosser les cheveux durant leur mise en forme pour les rendre plus lisses et de bien répartir la mèche à traiter sur la plaque chauffante.

Enfin, l'autre bras comprend une autre plaque chauffante, et les deux plaques chauffantes sont en particulier planes.

Dans le but de proposer plusieurs fonctionnalités dans un seul kit de produit, l'appareil comprend au moins deux accessoires interchangeables dans la rainure.

Les caractéristiques et avantages de l'appareil de coiffure objet de l'invention apparaîtront à la lecture de la description annexée effectuée en référence aux dessins qui illustrent des formes non limitatives de réalisation, parmi lesquelles :
- La figure 1 illustre une vue d'ensemble en perspective d'un appareil de coiffure selon l'invention ;
- La figure 2 illustre une vue de dessus du premier bras sans accessoire selon un premier mode de réalisation ;
- La figure 3 illustre une vue en perspective de la lame ressort métallique selon le premier mode de réalisation ;
- La figure 4 illustre une vue de face d'un peigne selon le premier mode de réalisation ;
- La figure 5 illustre un deuxième mode de réalisation du moyen de verrouillage ;
- La figure 6 illustre une alternative de l'accessoire.

Tel qu'illustré en figure 1, l'appareil de coiffure 1 est du type lisseur et comporte deux bras 2, 3 qui sont articulés entre eux à pivotement au moyen d'une liaison pivot 4 du type charnière. Ainsi, les deux bras 2, 3 constituent une pince qui permet soit un écartement angulaire entre ces deux bras 2, 3, soit un rapprochement l'un contre l'autre de ces deux bras 2, 3 pour permettre le pincement de cheveux disposés entre lesdits deux bras 2, 3.

Ces bras 2, 3 comprennent chacun un système de chauffe. Outre des moyens électriques chauffants (non illustrés) et des moyens de commande et de régulation thermique (non illustrés), ces systèmes de chauffe comprennent chacun une plaque chauffante 5, 6, prenant la forme d'une surface plane 5, 6 tel qu'illustré sur les figures 2 et 3. Ces surfaces planes chauffantes 5, 6 sont agencées sur les faces internes des bras 2, 3. Ainsi, lors d'un pincement les deux surfaces planes chauffantes 5, 6 sont disposées en regard l'une de l'autre et permettent concomitamment de réaliser un traitement thermique des cheveux, pour effectuer leur lissage.

Comme illustré sur la figure 1, le premier bras 2 comprend un accessoire 9 sous forme d'un peigne qui est monté en liaison glissière sur un côté 5a de la surface plane chauffante 5. Le peigne est entièrement en plastique. Le peigne 9 permet de démêler et de coiffer les cheveux durant leur lissage et de répartir de façon régulière la mèche sur la plaque. Comme illustré en figures 2 et 4, la liaison glissière est constituée d'une rainure 18 de guidage agencée sur le bras 2 dans la direction de l'axe longitudinal X dudit bras 2 et, d'une barre de guidage 91 agencée sur le peigne 9 dans la direction de l'axe longitudinal X. La barre de guidage 91 s'engage et coulisse dans les deux sens à l'intérieur de la rainure 18, dans la direction de l'axe longitudinal X, ce qui permet par coulissement dans un sens ou dans l'autre, de monter le peigne 9 sur le bras 2 ou, au contraire, de les démonter. La rainure 18 est constituée de deux parois latérales dont au moins une présente deux tétons 181, 182 destinés à glisser dans un rail 93 tout au long de la barre de guidage 91, ce qui permet de maintenir le peigne lorsqu'il est mis en place. Bien entendu des variantes de liaison glissière peuvent être envisagées. On pourrait par exemple prévoir un rail de guidage sur le bras 2 et une rainure sur le peigne 9 s'engageant à coulissement sur le rail de guidage.

Comme illustré sur les figures 1 à 4, le bras 2 comprend un premier mode de réalisation d'un moyen de verrouillage 15 qui est agencé dans la rainure 18 au niveau de l'extrémité proximale 18b de ladite charnière. En cas de nécessité, le moyen de verrouillage 15 peut aussi être agencé à l'extrémité distale 18a de ladite charnière. Le moyen de verrouillage 15 comprend une lame ressort 16 en métal située sur une paroi 19 constituant le fond de la rainure 18 qui est elle en plastique. Ladite lame ressort 16 est constituée d'un pied 160 permettant la fixation de la lame ressort 16 au bras 2 et d'une lame active 165 déformable par rapport au pied 160 en cas de compression comprenant une partie protubérante 161. Ladite lame active 165 se trouve au fond de la rainure 18 et s'allonge dans la direction de l'axe longitudinal X. Est également compris dans le moyen de verrouillage 15 un logement 92 sur la barre de guidage 91 destiné à recevoir ladite lame ressort 16 et à former avec sa partie protubérante 161 une surface d'appui (SA) plastique-métal lorsque le peigne est en position de travail attachée. Selon ce mode de réalisation, la barre de guidage 91 est entièrement en plastique et présente une surface 91' en plastique sur laquelle se trouve ledit logement 92.

Comme illustré à la figure 5, on peut aussi envisager un deuxième mode de réalisation du moyen de verrouillage 15. Selon ce mode de réalisation, le moyen de verrouillage 15 comprend une lame ressort 16' en forme de L comprenant une première branche 162 fixée dans la rainure 18, et une deuxième branche 163 légèrement flexible par rapport à la première branche 162. La deuxième branche 163 présente une partie protubérante 161' et le peigne 9 présente sur un coté latéral de la barre de guidage 91, qui est une surface en plastique 91', un logement 92 sous forme d'un trou débouchant, destiné à recevoir ladite partie protubérante 161' et former avec celle-ci une surface d'appui (SA) plastique-métal lorsque le peigne est en position de travail attachée.

Dans le cas où l'appareil est équipé d'un système de vaporisation, le bras 2 comprend une série d'orifices 7 pour la sortie de vapeur, tel que visible à la figure 1. De préférence, le peigne est agencé entre la plaque chauffante et les orifices 7.

On peut bien sur imaginer d'autres variantes du moyen de verrouillage qui ne sont pas illustrées, par exemple, un agencement selon lequel la lame ressort 16 ou 16' est fixée au peigne et sa partie protubérante 161 ou 161' interagit avec une cavité sur la paroi de la rainure 18 pour former une surface de contact. La lame ressort peut également prendre d'autres formes tout en permettant un verrouillage fiable.

Dans le but de non pas peigner les cheveux mais de les brosser pour les rendre plus brillants, on peut proposer un autre accessoire sous forme d'une brosse comprenant des touffes de poils désigné par la référence 10 comprenant une barre de guidage 11 présentant une surface en plastique 11' et un logement 12 destiné à recevoir la lame ressort 16, 16'. On peut également proposer les deux types de peigne 9, 10 aux utilisateurs pour qu'ils puissent les changer en cas de nécessité.

Ainsi, alternativement à un lisseur, on peut envisager un autre appareil de mise en forme des cheveux, tel qu'un fer à boucler, etc.

Bien entendu, d'autres modifications peuvent être apportées à l'invention dans le cadre des revendications annexées.

## Revendications

1. Appareil de coiffure (1) destiné à la mise en forme des cheveux, comprenant
- deux bras (2, 3) montés sur une charnière (4) dont au moins un (2) comprend une plaque chauffante (5, 6), lesdits bras étant configurés pour former une pince permettant à ladite plaque chauffante (5, 6) de mettre en forme les cheveux,
- au moins un accessoire (9, 10) de traitement des cheveux destiné à être assemblé en liaison glissière sur au moins un (2) des deux bras, ledit bras (2) comportant une rainure (18) dans l'axe longitudinal du bras destinée à recevoir et maintenir ledit accessoire (9, 10)
- un moyen de verrouillage (15) permettant, d'une part, une position de travail attachée selon laquelle l'au moins un accessoire (9, 10) est bloqué dans la rainure (18) et, d'autre part, une position de travail détachée selon laquelle l'au moins un accessoire (9, 10) est détaché du bras (2),
**caractérisé en ce que** ledit moyen de verrouillage (15) comprend au moins une pièce (16, 16') montée flexible sur soit ledit accessoire (9, 10) soit ladite rainure (18), ladite pièce (16, 16') étant destinée à venir en appui contre respectivement soit une partie de l'accessoire soit une partie de la rainure pour définir une surface d'appui (SA) plastique - métal consistant en un appui d'une surface en plastique contre une surface en métal.

2. Appareil selon la revendication 1, **caractérisé en ce que** le moyen de verrouillage (15) est agencé à l'une des extrémités (18a, 18b) de ladite rainure (18), préférablement à l'extrémité (18b) proximale de ladite charnière (4) et au fond de la rainure (18).

3. Appareil selon la revendication 1 ou 2, **caractérisé en ce que** ladite pièce (16, 16') est une lame ressort (16, 16') en métal ayant au moins une partie protubérante (161, 161') destinée à former partiellement ladite surface d'appui (SA).

4. Appareil selon la revendication précédente, **caractérisé en ce qu'**une paroi (19) de ladite rainure (18) est au moins partiellement en plastique.

5. Appareil selon la -revendication précédente, **caractérisé en ce que** ledit accessoire (9, 10) comprend une barre de guidage (91, 11) dont au moins une surface (91', 11') est en plastique.

6. Appareil selon les revendications 4 et 5, **caractérisé en ce que** ladite lame ressort (16, 16') est solidaire sur ladite paroi (19) en plastique, et **en ce que** ladite surface (91', 11') de l'accessoire (9, 10) présente un logement (92, 12) destiné à recevoir ladite partie protubérante (161, 161').

7. Appareil selon les revendications 4 et 5, **caractérisé en ce que** ladite lame ressort (16, 16') est solidaire audit accessoire (9, 10), et **en ce que** ladite paroi (19) de ladite rainure (18) présente un logement destiné à recevoir ladite partie protubérante (161, 161').

8. Appareil selon une des revendications précédentes, **caractérisé en ce que** le au moins un accessoire (9) comprend un peigne présentant une série de dents en plastique.

9. Appareil selon une des revendications 1 à 7, **caractérisé en ce que** le au moins un accessoire (10) comprend une brosse présentant une série de touffes de soies.

10. Appareil selon l'une quelconque des revendications 1 à 9, **caractérisé en ce que** l'autre bras (3) comprend une autre plaque chauffante, et les deux plaques chauffantes sont en particulier planes.

11. Appareil selon l'une quelconque des revendications 1 à 10, **caractérisé en ce qu'**il comprend au moins deux accessoires (9, 10) interchangeables dans la rainure (18).

## Patentansprüche

1. Frisiergerät (1) zur Formgebung der Haare, das Folgendes umfasst:
- zwei Schenkel (2, 3), die an einem Scharnier (4) montiert sind, von denen zumindest einer (2) eine Heizplatte (5, 6) umfasst, wobei die genannten Schenkel so ausgelegt sind, dass sie eine Zange bilden, sodass die genannte Heizplatte (5, 6) die Haare formen kann,
- zumindest ein Zubehör (9, 10) zur Behandlung der Haare, das durch Gleitverbindung an zumindest einem (2) der beiden Schenkel montiert wird, wobei der genannte Schenkel (2) zur Aufnahme und Fixierung des genannten Zubehörs (9, 10) eine Nut (18) auf der Längsachse des Schenkels aufweist,
- Verriegelungsvorrichtung (15), die einerseits eine befestigte Arbeitsstellung, in der das zumindest eine Zubehör (9, 10) in der Nut (18) arretiert ist, und andererseits eine abgenommene Arbeitsstellung ermöglicht, in der das zumindest eine Zubehör (9, 10) vom Schenkel (2) abgenommen ist, **dadurch gekennzeichnet, dass** die genannte Verriegelungsvorrichtung (15) zumindest ein Teil (16, 16') umfasst, das flexibel entweder an dem genannten Zubehör (9, 10) oder der genannten Nut (18) montiert ist, wobei das genannte Teil (16, 16') dafür bestimmt ist, auf entweder einem Teil des Zubehörs oder einem Teil der Nut aufzuliegen und so eine Kunststoff-Metall-Auflagefläche (SA) zu definieren, die in der Auflage einer Kunststofffläche auf einer Metallfläche besteht.

2. Gerät nach Anspruch 1, **dadurch gekennzeichnet, dass** die Verriegelungsvorrichtung (15) an einem der Enden (18a, 18b) der genannten Nut (18) und vorzugsweise an dem zum genannten Scharnier (4) proximalen Ende (18b) und am Grund der Nut (18) angeordnet ist.

3. Gerät nach Anspruch 1 oder 2, **dadurch gekennzeichnet, dass** das genannte Teil (16, 16') ein Federblatt (16, 16') aus Metall mit mindestens einem Vorsprung (161, 161') ist, das dazu bestimmt ist, einen Teil der Auflagefläche (SA) zu bilden.

4. Gerät nach dem vorhergehenden Anspruch, **dadurch gekennzeichnet, dass** eine Wandung (19) der genannten Nut (18) zumindest teilweise aus Kunststoff besteht.

5. Gerät nach dem vorhergehenden Anspruch, **dadurch gekennzeichnet, dass** das genannte Zubehör (9, 10) eine Führungsleiste (91, 11) umfasst, von der zumindest eine Fläche (91', 11') aus Kunststoff besteht.

6. Gerät nach den Ansprüchen 4 und 5, **dadurch gekennzeichnet, dass** das genannte Federblatt (16, 16') mit der genannten Wandung (19) aus Kunststoff verbunden ist und dass die genannte Fläche (91', 11') des Zubehörs (9, 10) eine Aufnahme (92, 12) aufweist, die dazu bestimmt ist, den genannten Vorsprung (161, 161') aufzunehmen.

7. Gerät nach den Ansprüchen 4 und 5, **dadurch gekennzeichnet, dass** das genannte Federblatt (16, 16') mit dem genannten Zubehör (9, 10) verbunden ist und dass die genannte Wandung (19) der genannten Nut (18) eine Aufnahme aufweist, die dazu bestimmt ist, den genannten Vorsprung (161, 161') aufzunehmen.

8. Gerät nach einem der vorhergehenden Ansprüche, **dadurch gekennzeichnet, dass** das zumindest eine Zubehör (9) einen Kamm umfasst, der eine Reihe Kunststoffzähne aufweist.

9. Gerät nach einem der Ansprüche 1 bis 7, **dadurch gekennzeichnet, dass** das zumindest eine Zubehör (10) eine Bürste umfasst, die eine Reihe Borstenbüschel aufweist.

10. Gerät nach einem der Ansprüche 1 bis 9, **dadurch gekennzeichnet, dass** der andere Schenkel (3) eine weitere Heizplatte umfasst und dass die beiden Heizplatten im Besonderen eben sind.

11. Gerät nach einem der Ansprüche 1 bis 10, **dadurch gekennzeichnet, dass** es zumindest zwei in der Nut (18) austauschbare Zubehörteile (9, 10) umfasst.

## Claims

1. Hairdressing appliance (1) intended for shaping the hair, comprising
- two arms (2, 3) mounted on a hinge (4) of which at least one (2) comprises a heating plate (5, 6), said arms being configured to form a clip allowing said heating plate (5, 6) to style the hair,
- at least one accessory (9, 10) for treating the hair intended to be assembled with a sliding connection on at least one (2) of the two arms, said arms (2) having a groove (18) in the longitudinal axis of the arm for receiving and holding said accessory (9, 10)
- locking means (15) allowing, on the one hand, an attached working position in which the at least one accessory (9, 10) is blocked in the groove (18) and, on the other hand, a detached working position in which the at least one accessory (9, 10) is detached from the arm (2), **characterised in that** said locking means (15) comprise at least one part (16, 16') flexibly mounted on either said accessory (9, 10) or said groove (18), said part (16, 16') being intended to press against respectively either a part of the accessory or a part of the groove to define a plastic-metal bearing surface (SA) consisting of a plastic surface bearing against a metal surface.

2. Appliance according to claim 1, **characterised in that** the locking means (15) are arranged at one end (18a, 18b) of said groove (18), preferably at the proximal end (18b) of said hinge (4) and at the bottom of the groove (18).

3. Appliance according to claim 1 or 2, **characterised in that** said part (16, 16') is a metal leaf spring (16, 16') having at least one protruding part (161, 161') intended to partially form said bearing surface (SA).

4. Appliance according to the preceding claim, **characterised in that** a wall (19) of said groove (18) is at least partially made of plastic.

5. Appliance according to the preceding claim, **characterised in that** said accessory (9, 10) comprises a guide bar (91, 11) of which at least one surface (91', 11') is made of plastic.

6. Appliance according to claims 4 and 5, **characterised in that** said leaf spring (16, 16') is attached to said plastic wall (19), and **in that** said surface (91', 11') of the accessory (9, 10) has a housing (92, 12) for receiving said protruding part (161, 161').

7. Appliance according to claims 4 and 5, **characterised in that** said leaf spring (16, 16') is attached to said accessory (9, 10), and **in that** said wall (19) of said groove (18) has a housing for receiving said protruding part (161, 161').

8. Appliance according to one of the preceding claims, **characterised in that** the at least one accessory (9) comprises a comb having a series of plastic teeth.

9. Appliance according to one of claims 1 to 7, **characterised in that** the at least one accessory (10) comprises a brush having a series of tufts of bristles.

10. Appliance according to any one of claims 1 to 9, **characterised in that** the other arm (3) comprises another heating plate, and the two heating plates are in particular flat.

11. Appliance according to any one of claims 1 to 10, **characterised in that** it comprises at least two accessories (9, 10) interchangeable in the groove (18).
